# EUROPÄISCHE PATENTSCHRIFT

(11) **EP 2 335 837 B1**
(45) Veröffentlichungstag und Bekanntmachung des Hinweises auf die Patenterteilung: **12.06.2013**
(21) Anmeldenummer: 10015430.1
(22) Anmeldetag: 08.12.2010
(51) Int. Cl.: B07C 5/342, B07C 5/10

(54) **Vorrichtung und Verfahren zur Abtrennung von schweren, mit unerwünschten Zusammensetzungen anfallenden Brocken**
Device and method for separating heavy boulders with unwanted compositions
Dispositif et procédé de séparation de morceaux lourds produits avec des compositions non souhaitées

(30) Priorität: 08.12.2009 DE 102009057119
(43) Veröffentlichungstag der Anmeldung: 22.06.2011
(73) Patentinhaber: TOMRA Sorting GmbH, 56218 Mülheim-Kärlich (DE)
(72) Erfinder: Harbeck, Hartmut, 22880 Wedel (DE); Rehrmann, Volker, 56218 Mühlheim-Kerlich (DE)
(74) Vertreter: Hansen, Jochen

(56) Entgegenhaltungen:
- EP-A1- 0 983 804
- US-A- 5 184 732
- US-A- 5 628 410
- US-A1- 2005 078 786
- US-B1- 6 266 390

## Beschreibung

Die Erfindung betrifft ein Verfahren und eine Vorrichtung zur Abtrennung von schweren, mit unerwünschten Zusammensetzungen anfallenden Brocken wechselnder Zusammensetzung beispielsweise aus Schreddergut, bei dem auch Elektromotoren und dergleichen geschreddert wurden, nach dem Oberbegriff des Hauptanspruches.

Vorrichtungen zur Trennung von Schüttgütern mit kleinen in sich vergleichsweise homogenen Partikeln sind aus einer Vielzahl von Patenten, beispielsweise auch aus dem Patent EP 1 253 981 der Anmelderin bekannt. Gegenüber diesen bekannten Vorrichtungen unterscheidet sich das zu trennende Sortiergut nun dadurch, dass vergleichsweise große, weit über ein Kilo schwere, also vornehmlich mit einer Dichte wie Metalle auftretende Brocken untersucht werden sollen, die in ihrer Zusammensetzung, entweder, weil sie Erzklumpen einer unbekannten Konsistenz sind, oder auch vom Menschen in Klumpenform gebracht wurden - z.B. wenn ein Kraftfahrzeug geschreddert wurde, wobei sich Materialien ganz unterschiedlicher Konsistenz miteinander verklumpen - und die auch von der äußeren Form in einem sehr großen Varianzbereich liegen. Schreddergut (siehe Fig. 5 und 6) kann von kleiner Elektromotorteilen, wie Drahtspulen über Blechstreifen bis zu nur wenig im Gehäuse beschädigten Anlassermotoren variieren.

Eine weitere Vorrichtung zur Trennung von Schuttgütern mit Röntgenfluoreszenz ist aus US-A-2005/078786 bekannt.

Rein optische Verfahren sind zudem für die Erkennung der wechselnden metallischen Komponenten der Zusammensetzung, also sowohl der jeweiligen Legierung und/oder der jeweiligen Anteile bei aus mehreren verschiedenen Metallen bestehenden Brocken nicht ausreichend. Insbesondere können Farben durch Rost oder Staub nicht aussagekräftig sein, und aufgrund verschiedener Auftreffwinkel der Beleuchtung kann es zu Abschattungen kommen, die das Bild des Gegenstands für eine computergestützte Auswertung zu stark verändern.

Für die Stahlproduktion ist es andererseits von essentieller Wichtigkeit, dass z.B. recycelter Stahl oder auch Roherz nicht mit Edelmetallen und insbesondere nicht mit Kupfer verunreinigt wird. Eine sichere Sortenreinheit zu erreichen, kann daher die Wiederverwendbarkeit des Recyclats erst ermöglichen. Ohne derartige gute Sortierung wäre das Schreddermaterial auch nicht marktgängig, da nach einem Einschmelzen erst aufwendig die Kupferverunreinigungen entfernt werden müssten.

Mit den bisher bekannten Methoden kann nun zwar z.B. festgestellt werden, wo Kupfer vorhanden ist, jedoch kann für eine richtige Entscheidung, ob deshalb der gesamte Brocken ausgeworfen werden muss, oder nicht, bisher nur unzureichend abgeschätzt werden, wie viel unerwünschte Zusammensetzung, beispielsweise Kupferbeimengung, im Brocken vorhanden sind.

Der Erfindung liegt daher die Aufgabe zugrunde, große Masseströme, vergleichsweise großer Partikel, deren Größe stark variieren kann, von kleiner als einer Münze bis deutlich grösser als Flaschen, deren Abmessungen insbesondere auch länglich gestreckt sein können, und dann die Abmessungen von Flaschen übersteigen, auf einem schnellen Förderband (mit typisch 3m/s) in kürzester Zeit (typisch 20ms Messzeit) richtig zu erkennen. Dabei sind Probleme mit geringen Count-Raten aufgrund der kurzen Messzeit, eine Relativbewegung der Brocken auf dem schnellen Förderband, geneigte Oberflächen der Brocken und ggf. auch bestehende Topographien der Brocken mit überhängenden Bereichen einer (vormaligen) Umhüllung zu bewältigen).

Um eine derartige Abschätzung zu ermöglichen, wurde die Vorrichtung der Erfindung ausgelegt. Das erfindungsgemäße Verfahren lässt sich mit dieser Vorrichtung besonders vorteilhaft durchführen.

Im Folgenden wird die Vorrichtung zur Abtrennung von schweren, mit unerwünschten Zusammensetzungen anfallenden Brocken aus schrottartigen, ungleichmäßigem Fördergut mit einer an einem Förderband angeordneten Detektionseinrichtung näher beschrieben, die - nach Zwischenschaltung einer mit einem leistungsfähigen Computer versehenen Steuerung - einer nachfolgen Separiereinrichtung die Information liefern kann, auf welchen von verschiedenen möglichen Transportwegen der jeweilige Brocken zu leiten ist.

Die Detektionseinrichtung besteht dabei neben Fluoreszenzsensoren, die verschiedene Fluoreszenzcharakteristik unterschiedlicher Materialien, insbesondere unterschiedlicher Metalle gut erkennen können, insbesondere aus optischen und/oder elektromagnetischen Sensoren, die optisch oberhalb, elektromagnetisch unterhalb des Förderbandes in einer geeigneten Anzahl angeordnet sind, um eine zehnfach bessere Orts-Auflösung als die oberhalb des Förderbandes vorgesehenen, ersten Detektoren, die auf Röntgenfluoreszenzstrahlung ansprechen, zu erzielen.

Dies ermöglicht, wenige Fluoreszenzdetektoren mit akzeptablen Count-Raten (typisch > 100 pro 20ms) einzusetzen, weniger als man an Auflösung für das Separieren benötigt, und hat zudem den Vorteil, dass keine aufwendigen mit hoher Trennschärfe versehenen Detektoren benötigt werden, die insbesondere deswegen aufwendig sind, weil sie einen größeren Abstand von dem Förderband wahren müssen, um die zu untersuchenden Brocken auf eine Förderband hindurch zu lassen. Auch lassen sich so Röntgenquellen mit handelsüblicher Leistung (z.B. 35 keV) einsetzen, die noch ohne allzu großen Aufwand abgeschirmt werden kann.

Zur Bestrahlung des Betrachtungsfensters auf dem Förderband mit Röntgenstrahlung wird in einer, die Detektoren abschirmenden "Sensorbox", eine Röntgenröhre vorgesehen, die den Bereich des Förderbandes, der von den Erfassungssensoren begutachtet wird, mit Röntgenstrahlung zur Auslösung von Röntgenfluoreszenz bestrahlt.

Die Röntgenfluoreszenzsensoren, die aufgrund ihrer physikalischen Eigenschaften vergleichsweise wenig ortssensitiv sind, werden nun in einer Reihe nebeneinander angeordnet, so dass sie kleine auf dem Förderband liegende Partikel im Wesentlichen ohne Überlappung erfassen können.

Da die Röntgenfluoreszenzsensoren so dicht wie möglich an das Förderband herangerückt angeordnet werden müssen, jedoch anderseits wenigstens für die größten zu erwartenden Brocken genügend Freiraum zu belassen sein wird, bedeutet dies, dass die Oberseite von bereits mittelgroßen Brocken nur halb so weit von den Detektoren entfernt ist, so dass diese dann lediglich dann mit ungefähr ihrer halben Oberseite von einem Detektor jeweils erfasst werden.

Es wird daher in einer bevorzugten Ausführung vorgeschlagen, den durch Blenden bestimmten Öffnungswinkel der Detektoren so zu wählen, dass wenigstens Objekte der halben Öffnugsweite, z.B. 10 cm große Objekte noch voll mit ihrer gesamten Fläche von den nebeneinander angeordneten Detektoren erfasst werden. Die durch diese Detektoren gewonnene Ortsauflösung (50 - 100 mm) ist jedoch nicht ausreichend, um eine Ausschleusung zu bewirken. Insbesondere kann nicht entschieden werden, ob ein kleines Objekt mit starker Verunreinigung vorliegt oder ein großes Objekt mit schwacher Verunreinigung.

Es ist daher notwendig, die Partikel durch eine vorangehende oder nachgeschaltete Beobachtung, entweder elektromagnetisch oder auch optisch visuell in ihrer Größe zu bestimmen.

Bevorzugt wird dabei eine elektromagnetische Erfassung durch unterhalb des Förderbandes angeordnete Sensoren, die eine zehnfach bessere Auflösung (z.B. 3 mm) ergeben. Dazu können zwei Reihen von Sensoren mit Versatz zueinander vorgesehen werden und es kann die Sensorantwort eines Sensors durch Berücksichtigung der Antwort seines Nachbarsensors in der Ortsauflösung gesteigert werden.

Nachdem die Sensorsignale an eine Recheneinheit weitergeleitet wurde, werden die von den Röntgenfluoreszenzdetektoren ermittelten Werte jedem Partikel, das den Erfassungsbereich passiert, zugeordnet und dann aufgrund der Umrechnung der Röntgenfluoreszenzstrahlung auf die beleuchtete Fläche des Partikels das Ergebnis der Röntgenfluoreszenzmessung entsprechend gewichtet.

Lediglich dieses gewichtete Ergebnis wird, nachdem auf die Gesamtmasse des Partikels nochmals umgerechnet wurde, dann als Kriterium für eine Ausschleusung in einen Nebenstrom oder einen Weitertransport als noch nicht auszusortierendes Material gewertet.

Da die auszusortierenden Brocken sehr schwer sind, kann unter Umständen neben einer mit den jetzt üblichen schnell auslösenden und mit Hochdruck (10 bar) arbeitenden Luftdüsen auch eine Ausseparierung mittels Klappen oder dergleichen realisiert werden. Die Ortsauflösung der Düsen ist der der Sensoren vergleichbar (3-7 mm Abstand).

Für den Fall, dass Luftdüsen Verwendung finden, wird vorgeschlagen diese jedenfalls mit einem geringen Luftstrom Dauer-zu-betreiben, um zu verhindern, dass die bei Schreddermaterial vorherrschenden staubigen Verhältnisse dazu führen, dass Luftdüsen sich dicht setzen.

Weitere Vorteile und Merkmale der Erfindung begeben sich aus nachfolgender Beschreibung eines bevorzugten Ausführungsbeispiels anhand der beigefügten Zeichnung. Dabei zeigt:
- Fig. 1: eine schematische Darstellung der Zeile von Röntgenfluoreszenz-Detektoren in Richtung der Fortbewegung der auszusortierenden Brocken. Deutlich ist der Überlapp einzelner Detektoren auf der Oberfläche des Förderbandes zu erkennen, der sich bereits in 10 cm Höhe auf Null reduziert hat,
- Fig. 2: einen Schnitt durch die Anordnung der Röntgenröhre und der Röntgenfluoreszenz-Detektoren, wobei die Transportrichtung der Gegenstände mit einem Pfeil eingezeichnet ist,
- Fig. 3: eine schematische Darstellung eines im Lichtschnittverfahren erzeugten Höhenprofils,
- Fig.4: die schematische Darstellung einer bevorzugten Laser-Kamera Konfiguration,
- Fig. 5 und Fig. 6: einige beispielhafte Objekte und
- Fig. 7: eine Gegenüberstellung von fünf Objekten unterschiedlicher Klassen jeweils als Photo, als Bild eines 3D-Scanners und nach Auswertung der Ebenheit (des Höhenprofils).

Die in der Fig. 1 dargestellten acht Detektoren 10 sind jeweils voneinander nur um wenig mehr als ihre Abmessungen, beispielsweise 75 mm beabstandet. Von dem Förderband 12 sind sie beispielsweise 270 mm, also ein Vielfaches entfernt, so dass Gegenstände, die beispielsweise 10 cm hoch sind, von den schmal öffnenden Erfassungswinkeln noch in ihrer Gänze erfasst werden. Wenn jedoch ein doppelt so großer Gegenstand durch unterhalb der Detektoren durchgefördert würde, wäre einfach ersichtlich, dass lediglich eine um beispielsweise ein Drittel verringerter Fläche des Gegenstandes noch untersucht wird.

In Längsrichtung der Transportrichtung des Förderbandes würden Bereiche des Gegenstandes nicht mehr von den Röntgenfluoreszenzsensoren erfasst werden. Dies gilt es zu berücksichtigen, wenn mit einer zweiten (nicht dargestellten) Reihe von elektromagnetischen oder optischen Sensoren zunächst die Umrisse des Objektes bestimmt werden. Anhand der Umrisse lässt sich grob auch die Höhe des Objektes abschätzen, sie wird selten größer als der Umriss sein, aber Objekte in größerem Umriss werden eine größere Höhe annehmen.

Andererseits wird durch ein Klassifikations-Algorithmus schnell festgestellt werden können, dass quadratische Objekte oder dergleichen als einfache Blechstücke sehr flach sein können. Durch geeignete Wahl von Objektklassen lassen sich Zweifelsfälle unter Umständen auf jeden Fall aussortieren, um eine erfolgreiche Sortierung nicht durch versehentliche Beigabe von beispielsweise Kupfer zu verschlechtern.

Oberhalb der Detektoren ist in der Fig. 1 schließlich noch die Röntgenröhre 16 zu erkennen. Diese wird mit beispielsweise mit 35 KeV und maximal 1 KW Leistung ausgelegt, um noch genügend Signal zu erzeugen, anderseits jedoch nicht in Leistungsbereiche zu geraten, in denen die Abschirmungsproblematik die Sensoreinrichtung zu schwer werden lässt. Innerhalb der Sensoreinrichtung sind wie in der Fig. 2 anhand der dicken schwarzen Linien nahe des Abstrahlfächers der Röntgenröhre zu erkennen, Bleiplatten vorgesehen, die die Röntgenstrahlung zur Seite hin abschirmen.

Eine weitere Bleiplatte schirmt die Detektoren 10 nochmals gegenüber der Röntgenröhre 16 ab, so dass sie lediglich das von dem Untersuchungsmaterial reflektierte Röntgenfluoreszenzstrahlungslicht erfassen. Durch eine leichte Schrägstellung der Detektorenreihe gegenüber der Röntgenröhre 16 und beider gegenüber der senkrechten, lässt sich das Signalergebnis noch verstärken.

Die hierbei auftretende Geometrie wird beispielhaft durch Strahlenfächerbündel in der Fig. 2 dargestellt.

Damit ist die Vorrichtung zur Trennung von schweren, mit unerwünschten Zusammensetzungen anfallenden Brocken aus schrottartigem, ungleichmäßigen Fördergut mit einer an einem Förderband angeordneten Detektionseinrichtung, der eine die Brocken auf unterschiedliche Transportwege leitende Separiereinrichtung nachgeordnet ist, erfindungswesentlich durch eine Detektionseinrichtung eine Mehrzahl von quer zur Förderband-Transportrichtung oberhalb des Förderbandes in einem Abstand größer als die zu erwartende Höhe der Brocken angeordnete Röntgenfluoreszenz-Detektoren dargestellt, die jeweils schmale in Anordnungsrichtung begrenzte, sich im Bereich des Förderbands im wesentlichen nicht überlappende Erfassungssektoren besitzen, weitere ortsauflösende elektromagnetische Sensoren unterhalb der Förderbands zur Erfassung der Umrisse und/oder Masse der Brocken vorgesehen sind, wobei eine oberhalb der Detektoren angeordnete Röntgenröhre die Brocken im Bereich der Erfassungssektoren mit Röntgenstrahlung beaufschlagt, und die Erfassungsrichtung der Detektoren jeweils gegen die Senkrechte geneigt ist, so dass die Abstrahlrichtung Röntgenstrahlung ausgehend von der Röntgenröhre geneigt ist, so dass sich zwischen den beiden Richtungen ein nach oben geöffneter Winkel im Bereich von 5 - 38° ergibt.

Weiterer von Vorteil ist, dass ein Winkel von 15-20° symmetrisch zur Senkrechten zwischen der Erfassungsrichtung der Detektoren und der Abstrahlrichtung der Röntgenstrahlung ausgehend von der Röntgenröhre vorgesehen ist.

Zudem wird in der durch Staub und unerwünschte Einflüsse vielfältiger Art gekennzeichneten Umgebung eines Shredders ein gemeinsames, stabiles, staub- und luftdichtes, elektrisch abgeschirmtes Gehäuses die Detektoren und die Röntgenröhre aufnehmen, wobei eine vertikale Trennwand zwischen diesen mit röntgenabsorbierendem Material den direkten Eintritt von Röntgenstrahlung auf die Detektoren verhindert.

Die Sensoren für die Masse-Erkennung sind in einer bevorzugten Ausführung elektromagnetische Sensoren, deren Erfassungsspulen unterhalb des Förderbands angeordnet sind.

Eine alternative Ausführung nutzt als umrisserkennende Sensoren optische Sensoren, die oberhalb des Förderbands angeordnet sind. Zum Beispiel kann als umrisserkennender Sensor eine Kamera dienen, die ein flächiges hochaufgelöstes Bild vom mehr als 800x600 Pixeln liefert, aus der dann im Takt der Beobachtung (z.B. bei 3 m/s Bandgeschwindigkeit im 1 KHz-Takt bzw. alle 1 ms) eine Höhenlinie erfasst und weiter ausgewertet wird. Die so erfasste Information wird in der Fachliteratur als 3D-Information bezeichnet.

Hierbei wird vorgeschlagen, einen Laser strichförmig das Förderband beleuchten zu lassen, so dass sich ein heller Linienschnitt ergibt.

Das Verfahren zur Trennung von schweren, mit unerwünschten Zusammensetzungen anfallenden Brocken aus schrottartigem, ungleichmäßigen Fördergut mit einer an einem Förderband angeordneten Detektionseinrichtung, der eine die Brocken auf unterschiedliche Transportwege leitende Separiereinrichtung nachgeordnet ist, wird dann die ersten Detektionseinrichtungen in schmalen in Anordnungsrichtung begrenzten, sich im Bereich des Förderbands im wesentlichen nicht überlappenden Erfassungssektoren eine Gesamtschau des jeweiligen Detektionsfensters vornehmen, in dem Detektionsfenster quer zum Förderband durch ortsauflösende elektromagnetische Sensorsignale und/oder laseroptisch erzeugten Höhenlinien Umrisse und/oder Masse der Brocken erfassen, wenigstens zu jedem Detektionszeitpunkt der Fluoreszenz ein Höhen- und/oder Masseprofil der Detektionszeile vorliegen haben, wobei anhand der Höhen-/Abmessungs- und/oder Masseprofile jeweilige Brockenabmessungen in Förderrichtung in der Entscheidungslogik definiert werden, die dazu dienen, entsprechend der Abmessungen aufgefangene Detektorsignale einzelner Fluoreszenzdetektoren einem Brocken zuzuordnen, zur Erzeugung eines die Separiereinrichtung ansteuernden Signal in der Entscheidungslogik.

Durch Kenntnis des Umrisses kann das Teilchen einer Masse zugeordnet werden (z.B. einer Massenklasse zugeordnet werden), die es ermöglicht, aus der Höhe der Fluoreszenzstrahlung auf den Gehalt einer unerwünschten Zusammensetzung in dem Brocken zu schließen. Auf diese Weise lassen sich also kleine Brocken mit einem hohen unerwünschten Gehalt von großen Brocken mit vergleichsweise niedrigem prozentualen Gehalt unterscheiden.

Dabei kann, um so bestimmte häufig wiederkehrende Bestandteile (in Schreddergut, z.B. Lichtmaschinen) zuverlässig abzutrennen das Verfahren zur Abtrennung von Brocken der Entscheidungslogik erlauben erfasste Masse- und/oder Abmessungsprofile vordefinierten Klassen von Objekten (vgl. Fig. 6) zuzuordnen, deren Materialeigenschaften bei einzelnen Klassen vorbekannt übernommen oder aus vorherigen Fluoreszenzmessungen gemittelt bestimmt werden, zur Ausgabe eines die Separiereinrichtung ansteuernden Signal.

Die Vorrichtung zur Abtrennung von schweren, mit unerwünschten Zusammensetzungen und stark variierender Größe und Form anfallenden Brocken eines Förderguts mit wenigstens zwei an einem Förderband 12 angeordneten Detektionseinrichtungen, denen eine die Brocken auf unterschiedliche Transportwege leitende Separiereinrichtung in Förderrichtung nachgeordnet ist, besitzt also wenigstens eine erste Detektionseinrichtung eine Mehrzahl von quer zur Förderband-Transportrichtung oberhalb des Förderbandes in einem Abstand größer als die zu erwartende Höhe der Brocken angeordnete Röntgenfluoreszenz-Detektoren 10 aufweist, und wenigstens eine zweite Detektionseinrichtung 42 zur Erfassung der Abmessungen und/oder Masse eines jeden Brockens vorgesehen ist, wobei eine oberhalb der Detektoren angeordnete Röntgenröhre 16 die Brocken im Bereich der Detektion mit Röntgenstrahlung beaufschlagt, und eine rechnergestützte Entscheidungslogik aufgrund der Ergebnisse der von den beiden Detektionseinrichtungen gelieferten Informationen über den Transportweg jedes Brockens ein Signal ausgibt, dass die Separiereinrichtung ansteuert.

Die zweite Detektionseinrichtung umfasst einen Laser 40, jedenfalls eine helle, strichförmig aufstrahlende Lichtquelle, die eine Beleuchtungszeile quer über das Förderband auf das Fördergut aufstrahlt, die wiederum als Höhenlinie mit einer Kamera zweidimensional erfasst wird. Die zweite Detektionseinrichtung 42 kann den oder die Laser im wesentlichen senkrecht auf den Brocken aufstrahlend und die Kamera mit einer Blickrichtung im wesentlichen in Richtung des Förderbands das Beleuchtungsbild aufnehmend, umfassen oder den oder die Kamera im wesentlichen senkrecht auf den Brocken blickend und den oder Laser mit einer Strahlrichtung leicht geneigt zur Richtung des Förderbands ein Beleuchtungsbild im Kamera Blickfeld erzeugend.

Vorgeschlagen wird jedoch, dass die zweite Detektionseinrichtung den oder die Laser annähernd im 45° Winkel zur Senkrechten und der Förderrichtung auf den Brocken aufstrahlend und die Kamera mit einer Blickrichtung im gleichen Winkel zur Transportrichtung des Förderbands umfasst, wobei die Winkel zum Förderband annähernd quer zur einer Detektionszeile quer zum Förderband eingerichtet sind, also z.B., dass die die zweite Detektionseinrichtung den oder die Laser annähernd im 45° Winkel aufstrahlt und ein Winkel von 90° zwischen Beobachtung und Aufstrahlrichtung liegt.

In einer weiteren Ausführung ist die zweite Detektionseinrichtung in Form ortsauflösender, elektromagnetischer Sensoren (nicht dargestellt) unterhalb der Förderbands 12 zur Erfassung der Umrisse und/oder Masse der Brocken ausgebildet.

Die erste Detektionseinrichtung sollte in einem von der Senkrechten gering abweichenden Winkel von 8 - 19° symmetrisch zu der ebenfalls geneigten Strahlrichtung der Röntgenröhre vorgesehen sein, um Überhangeffekte (Abschattungen) und schräge Oberflächen der Brocken soweit wie möglich in ihrer Verschlechterung des Messergebnisses zu begrenzen. Es ist auch aus Gründen der korrekten Triangulation vorteilhaft, einen kleinen Winkel zu wählen, da ansonsten die Röntgenstrahlen die Fluoreszenz vor oder hinter der optimalen Beobachtungsposition - je nach Abweichung der Höhe des Brockens von einem Mittelmaß (vgl. Fig. 2) darstellen.

Besonders vorteilhaft werden die Winkel der ersten und zweiten Detektionseinrichtungen gleich, also etwa alle mit 15° gewählt, um deckungsgleiche Information zu erhalten. Ein Bereich von 8 - 19° jeweils zur Senkrechten erscheint geeignet.

## Patentansprüche

1. Vorrichtung zur Abtrennung von schweren, mit unerwünschten Bestandteilen und stark variierender Größe und Form anfallenden Brocken eines Förderguts mit
- einer an einem Förderband (12) angeordneten Detektionseinrichtung (10,16; 40, 42),
- einer in Förderrichtung nachgeordneten, die Brocken auf unterschiedliche Transportwege leitenden Separiereinrichtung,
- einer oberhalb von Detektoren angeordneten Röntgenröhre (16), die Brocken im Bereich der Detektion mit Röntgenstrahlung beaufschlagt, und
- einer Detektionseinrichtung, die eine Mehrzahl von Röntgenfluoreszenz-Detektoren (10) aufweist,
**dadurch gekennzeichnet, dass**
- die Mehrzahl der Röntgenfluoreszenz-Detektoren (10) der ersten Detektionseinrichtung quer zur Förderband-Transportrichtung angeordnet sind,
- die Röntgenfluoreszenz-Detektoren (10) oberhalb des Förderbandes (12) in einem Abstand größer als die zu erwartende Höhe der Brocken angeordnet sind, wobei die Röntgenfluoreszenz-Detektoren jeweils schmale, in Anordnungsrichtung begrenzte, sich im Bereich des Förderbands (12) im wesentlichen nicht überlappende Erfassungssektoren besitzen,
- wenigstens eine zweite Detektionseinrichtung zur Erfassung der Abmessungen eines jeden Brockens vorgesehen ist, und
- eine rechnergestützte Entscheidungslogik aufgrund der Ergebnisse der von den beiden Detektionseinrichtungen gelieferten Informationen über Umriss und Menge der Fluoreszenz über den Transportweg jedes Brockens ein Signal ausgibt, dass die Separiereinrichtung ansteuert.

2. Vorrichtung nach Anspruch 1, **dadurch gekennzeichnet, dass** die zweite Detektionseinrichtung ortsauflösende, elektromagnetische Sensoren unterhalb des Förderbands (12) zur Erfassung der Abmessungen und Masse von über ein Kilo schweren Erz- oder Shreddergut-Brocken umfasst.

3. Vorrichtung nach Anspruch 1 oder 2, **dadurch gekennzeichnet, dass** die zweite Detektionseinrichtung einen Laser (40) umfasst, der eine Beleuchtungszeile quer über das Förderband auf das Fördergut aufstrahlt, die mit einer Kamera (42) zweidimensional erfasst wird.

4. Vorrichtung nach Anspruch 3, **dadurch gekennzeichnet, dass** der oder die Laser (40) der zweiten Detektionseinrichtung im wesentlichen senkrecht auf einen Brocken aufstrahlen und die Kamera (42) eine Blickrichtung im wesentlichen in Richtung des Förderbands das Beleuchtungsbild aufnehmend aufweist.

5. Vorrichtung nach Anspruch 3, **dadurch gekennzeichnet, dass** die zweite Detektionseinrichtung die Kamera (42) im wesentlichen senkrecht auf einen Brocken blickend aufweist und den oder die Laser (40) mit einer Strahlrichtung leicht geneigt zur Richtung des Förderbands ein 3D-Beleuchtungsbild im Kamerablickfeld erzeugend, aufweist.

6. Vorrichtung nach Anspruch 3, **dadurch gekennzeichnet, dass** die zweite Detektionseinrichtung den oder die Laser (40) annähernd im 45° Winkel zur Senkrechten und der Förderrichtung auf einen Brocken aufstrahlend und die Kamera (42) mit einer Blickrichtung im gleichen Winkel zur Transportrichtung des Förderbands umfasst, wobei die Winkel zum Förderband annähernd quer zur einer Detektionszeile quer zum Förderband eingerichtet sind.

7. Vorrichtung nach Anspruch 3, **dadurch gekennzeichnet, dass** die zweite Detektionseinrichtung den oder die Laser annähernd im 45° Winkel aufstrahlt und ein Winkel von 90° zwischen Beobachtungs- und Aufstrahlrichtung liegt.

8. Vorrichtung nach Anspruch 1 - 2, **dadurch gekennzeichnet, dass** die erste Detektionseinrichtung in einem von der Senkrechten gering abweichenden Winkel von 8 - 19° symmetrisch zu der ebenfalls geneigten Strahlrichtung der Röntgenröhre vorgesehen ist, und die zweite Detektionseinrichtung den gleichen Winkel von 8 - 19° zur Senkrechten aufweist, also zwischen Beobachtungs- und Aufstrahlrichtung ein Winkel zwischen 16 und 38° vorhanden ist, so dass gleiche Aufstrahl- und Erfassungsgeometrie vorhanden ist.

9. Verfahren zur Abtrennung von schweren, mit unerwünschten Bestandteilen und stark variierender Größe und Form anfallenden Brocken eines Förderguts mit
- einer Detektion an einem Förderband (12),
- einer in Förderrichtung nachgeordneten, die Brocken auf unterschiedliche Transportwege leitenden Separierung,
- einer Bestrahlung der Brocken im Bereich der Detektion mit Röntgenstrahlung,
- wobei eine Detektionseinrichtung, eine Mehrzahl von Röntgenfluoreszenz-Detektoren (10) aufweist,
**dadurch gekennzeichnet, dass**
- die Detektion gleichzeitig in einer Mehrzahl von Röntgenfluoreszenz-Detektoren (10) der ersten Detektionseinrichtung quer zur Förderband-Transportrichtung erfolgt, wobei die ersten Detektionseinrichtungen in schmalen in Anordnungsrichtung begrenzten, sich im Bereich des Förderbands im wesentlichen nicht überlappenden Erfassungssektoren eine Gesamtschau eines jeweiligen Teil-Detektionsfensters vornehmen,
- wenigstens eine zweite Detektionseinrichtung Abmessungen eines jeden Brockens erfasst, wobei in dem gesamten Detektionsfenster in seiner Erstreckung quer über das Förderband durch ortsauflösende elektromagnetische Sensorsignale und/oder laseroptisch erzeugten Höhenlinien Umrisse der Brocken erfasst werden,
- eine rechnergestützte Entscheidungslogik aufgrund der Ergebnisse der von den beiden Detektionseinrichtungen gelieferten Informationen über Umriss und Menge der Fluoreszenz über den Transportweg jedes Brockens ein Signal ausgibt, dass die Separiereinrichtung ansteuert, wobei
- wenigstens zu jedem Detektionszeitpunkt der Fluoreszenz ein Höhenprofil der Detektionszeile vorliegt, wobei anhand der Höhen-/Abmessungsprofile jeweilige Brockenabmessungen in Förderrichtung in der Entscheidungslogik definiert werden, die dazu dienen, entsprechend der Abmessungen die aufgefangenen Detektorsignale einzelner Fluoreszenzdetektoren einem Brocken zuzuordnen, zur Erzeugung eines die Separiereinrichtung ansteuernden Signals für jeden Brocken in der Entscheidungslogik.

10. Verfahren zur Abtrennung von Brocken nach Anspruch 9, **dadurch gekennzeichnet, dass** in dem gesamten Detektionsfenster in seiner Erstreckung quer über das Förderband durch ortsauflösende elektromagnetische Sensorsignale die Massen der Brocken erfasst werden, wobei anhand der Höhen-/Abmessungs- und Masseprofile jeweilige Brockenabmessungen in Förderrichtung in der Entscheidungslogik definiert werden, die dazu dienen, entsprechend der Abmessungen aufgefangene Detektorsignale einzelner Fluoreszenzdetektoren einem Brocken zuzuordnen, zur Erzeugung des die Separiereinrichtung ansteuernden Signals.

11. Verfahren zur Abtrennung von Brocken nach Anspruch 10, **dadurch gekennzeichnet, dass** die Entscheidungslogik erfasste Masse- und Abmessungsprofile vordefinierten Klassen von Objekten zuordnet, deren Materialeigenschaften bei einzelnen Klassen vorbekannt übernommen oder aus vorherigen Fluoreszenzmessungen gemittelt bestimmt werden, zur Ausgabe des die Separiereinrichtung ansteuernden Signals.

## Claims

1. Apparatus for separating heavy lumps of a conveyed material which occur with undesired constituents and greatly varying size and shape, having
- a detection device (10,16;40,42) arranged at a conveyor belt (12),
- a separating device arranged downstream in the conveying direction and guiding the lumps onto different transport paths,
- an X-ray tube (16) arranged above detectors and subjecting the lumps to X-rays in the detection area, and
- a detection device having a plurality of X-ray fluorescence detectors (10),
**characterised in that**
- the plurality of X-ray fluorescence detectors (10) of the first detection device are arranged transversely to the transporting direction of the conveyor belt,
- the X-ray fluorescence detectors (10) are arranged above the conveyor belt (12) at a distance greater than the expected height of the lumps, the X-ray fluorescence detectors each having narrow detection sectors limited in the arrangement direction and substantially not overlapping in the area of the conveyor belt (12),
- at least one second detection device for acquiring the measurements of each lump is provided, and
- computer-aided decision logic, on the basis of the results of the information delivered by the two detection devices regarding outline and amount of fluorescence over the transport path of each lump, outputs a signal that drives the separating device.

2. Apparatus according to Claim 1, **characterised in that** the second detection device comprises spatially-resolving, electromagnetic sensors below the conveyor belt (12) for acquiring the measurements and mass of lumps of ore or shredded material heavier than one kilo.

3. Apparatus according to Claim 1 or 2, **characterised in that** the second detection device comprises a laser (40) which radiates an illuminating line onto the conveyed material transversely over the conveyor belt, which line is two-dimensionally detected by a camera (42).

4. Apparatus according to Claim 3, **characterised in that** the laser or lasers (40) of the second detection device radiate substantially perpendicularly onto a lump, and the camera (42) has a viewing direction which is substantially in the direction of the conveyor belt and picks up the illuminated image.

5. Apparatus according to Claim 3, **characterised in that** the second detection device has the camera (42) looking substantially perpendicularly at a lump, and has the laser or lasers (40) with a radiating direction slightly inclined with respect to the direction of the conveyor belt and generating a 3D illuminated image in the camera field of view.

6. Apparatus according to Claim 3, **characterised in that** the second detection device comprises the laser or lasers (40) radiating onto a lump approximately at a 45° angle to the perpendicular and the conveying direction, and the camera (42) with a viewing direction at the same angle to the transporting direction of the conveyor belt, the angles to the conveyor belt being oriented approximately transversely to a detection line transverse to the conveyor belt.

7. Apparatus according to Claim 3, **characterised in that** the second detection device radiates onto the laser or lasers approximately at a 45° angle, and an angle of 90° lies between the observing and radiating direction.

8. Apparatus according to Claim 1 - 2, **characterised in that** the first detection device is provided at an angle, deviating slightly from the perpendicular, of 8 - 19° symmetrically to the likewise inclined radiating direction of the X-ray tube, and the second detection device has the same angle of 8 - 19° to the perpendicular, i.e. an angle of between 16 and 38° is present between the observing and radiating direction, so that the same radiating and detecting geometry is present.

9. Method for separating heavy lumps of a conveyed material which occur with undesired constituents and greatly varying size and shape, having
- a detection at a conveyor belt (12),
- a separation arranged downstream in the conveying direction and guiding the lumps onto different transport paths,
- an irradiation of the lumps with X-rays in the detection area,
- wherein a detection device has a plurality of X-ray fluorescence detectors (10),
**characterised in that**
- the detection takes place simultaneously in a plurality of X-ray fluorescence detectors (10) of the first detection device transversely to the transporting direction of the conveyor belt, the first detection devices taking an overall view of a respective partial detection window in narrow detection sectors limited in the arrangement direction and substantially not overlapping in the area of the conveyor belt,
- at least one second detection device acquires dimensions of each lump, outlines of the lumps being detected in the entire detection window in its extent transversely over the conveyor belt by spatially-resolving, electromagnetic sensor signals and/or laser-optically generated contour lines,
- computer-aided decision logic, on the basis of the results of the information delivered by the two detection devices regarding outline and amount of fluorescence over the transport path of each lump, outputs a signal that drives the separating device,
- a height profile of the detection line being present at least at each detection instant of the fluorescence, respective lump dimensions in the conveying direction being defined in the decision logic on the basis of the height/dimension profiles, which dimensions serve to assign the picked-up detector signals of individual fluorescence detectors to a lump according to the dimensions, for the purpose of generating a signal, driving the separating device, for each lump in the decision logic.

10. Method for separating lumps according to Claim 9, **characterised in that** the masses of the lumps are acquired in the entire detection window in its extent transversely over the conveyor belt by spatially-resolving electromagnetic sensor signals, respective lump dimensions in the conveying direction being defined in the decision logic on the basis of the height/dimension and mass profiles, which dimensions serve to assign picked-up detector signals of individual fluorescence detectors to a lump according to the dimensions, for the purpose of generating the signal driving the separating device.

11. Method for separating lumps according to Claim 10, **characterised in that** the decision logic assigns acquired mass and dimension profiles to predefined classes of objects, the material properties of which are adopted as previously known in individual classes or are determined by averaging from previous fluorescence measurements, for the propose of outputting the signal driving the separating device.

## Revendications

1. Dispositif de séparation de morceaux lourds d'un produit à convoyer ayant des composants non souhaités et qui présentent des tailles et formes très variables, avec
- un dispositif de détection (10, 16 ; 40, 42) disposé sur la bande de convoyage (12),
- un dispositif de séparation disposé en aval et dirigeant les morceaux sur différentes voies de transport,
- un tube à rayons X (16) placé au-dessus de détecteurs qui expose à un rayonnement X les morceaux dans la zone de détection, et
- un dispositif de détection qui présente une pluralité de détecteurs à fluorescence X (10),
**caractérisé en ce que**
- la pluralité de détecteurs à fluorescence X (10) du premier dispositif de détection est disposée transversalement à la direction de transport de la bande de convoyage,
- les détecteurs à fluorescence X (10) sont disposés au-dessus de la bande de convoyage (12) à une distance supérieure à la hauteur attendue des morceaux, les détecteurs à fluorescence X possédant chacun de fins secteurs de détection limités dans la direction du dispositif et ne se chevauchant essentiellement pas au niveau de la bande de convoyage (12),
- au moins un deuxième dispositif de détection est prévu pour la détection des dimensions de chaque morceau, et
- une logique de décision assistée par ordinateur délivre un signal sur la base des résultats des informations livrées par les deux dispositifs de détection au sujet du contour et de la quantité de la fluorescence sur la voie de transport de chaque morceau, lequel signal commande le dispositif de séparation.

2. Dispositif selon la revendication 1, **caractérisé en ce que** le deuxième dispositif de détection comprend en dessous de la bande de convoyage (12) des capteurs électromagnétiques à résolution locale pour relever les dimensions et les masses de morceaux de découpe ou de minerai pesant plus d'un kilo.

3. Dispositif selon la revendication 1 ou 2, **caractérisé en ce que** le deuxième dispositif de détection comprend un laser (40) qui projette sur le produit à convoyer une ligne d'éclairage transversalement à la bande de convoyage, laquelle ligne est détectée en deux dimensions par une caméra (42).

4. Dispositif selon la revendication 3, **caractérisé en ce que** le ou les lasers (40) du deuxième dispositif de détection émettent un rayonnement essentiellement verticalement sur un morceau et la caméra (42) présente une direction de visée essentiellement en direction de la bande de convoyage pour enregistrer l'image éclairée.

5. Dispositif selon la revendication 3, **caractérisé en ce que** le deuxième dispositif de détection présente la caméra (42) visant essentiellement verticalement sur un morceau et présente le ou les lasers (40) avec une direction de rayonnement légèrement inclinée en direction de la bande de convoyage en générant une image éclairée en 3D dans le champ de vision de la caméra.

6. Dispositif selon la revendication 3, **caractérisé en ce que** le deuxième dispositif de détection comprend le ou les lasers (40) éclairant un morceau sous un angle proche de 45° par rapport à la verticale et à la direction de convoyage et la caméra (42) avec une direction de visée d'un même angle par rapport à la direction de convoyage de la bande de convoyage, les angles par rapport à la bande de convoyage étant essentiellement transversaux à une ligne de détection transversale à la bande de convoyage.

7. Dispositif selon la revendication 3, **caractérisé en ce que** le deuxième dispositif de détection capte le ou les lasers avec un angle proche de 45°, et la direction d'observation et la direction de captage forment un angle de 90°.

8. Dispositif selon la revendication 1-2, **caractérisé en ce que** le premier dispositif de détection est prévu sous un angle déviant légèrement de la verticale de 8 à 19° symétriquement à la direction de rayonnement également inclinée des tubes à rayon X, et le deuxième dispositif de détection présente le même angle de 8 à 19° par rapport à la verticale, c'est-à-dire que la direction d'observation et la direction de captage forment un angle compris entre 16 et 38° de sorte qu'il y a une même géométrie de captage et de détection.

9. Procédé de séparation de morceaux lourds d'un produit à convoyer avec des composants non souhaités et des tailles et formes très variables, avec
- une détection sur une bande de convoyage (12),
- une séparation disposée en aval et dirigeant les morceaux sur différentes voies de transport,
- un éclairage aux rayons X des morceaux dans la zone de détection,
- un dispositif de détection présentant une pluralité de détecteurs à fluorescence X (10),
**caractérisé en ce que**
- la détection est réalisée simultanément dans une pluralité de détecteurs à fluorescence X (10) du premier dispositif de détection transversalement à la direction de transport de la bande de convoyage, les premiers dispositifs de détection établissant, dans de fins secteurs de détection limités dans la direction du dispositif et ne se chevauchant essentiellement pas au niveau de la bande de convoyage, une vue générale d'une partie de fenêtre de détection correspondante,
- au moins un deuxième dispositif de détection saisit les dimensions de chaque morceau, les contours du morceau étant déterminés dans son étendue transversalement à la bande de convoyage et dans l'ensemble de la fenêtre de détection par des signaux de capteurs électromagnétiques à résolution locale et/ou par des lignes de niveau générées par optique laser,
- un logique de décision assistée par ordinateur délivre un signal sur la base des résultats des informations livrées par les deux dispositifs de détection au sujet du contour et de la quantité de la fluorescence sur la voie de transport de chaque morceau, lequel signal commande le dispositif de séparation,
- un profil de niveau de la ligne de détection étant disponible au moins à chaque moment de détection de la fluorescence, les dimensions correspondantes des morceaux dans la direction du convoyage étant définies dans la logique de décision à l'aide des profiles de niveau/dimensions qui servent à attribuer en fonction des mesures les signaux de capteur reçus des différents capteurs de fluorescence à un morceau, pour générer dans la logique de décision un signal commandant le dispositif de séparation pour chaque morceau.

10. Procédé de séparation de morceaux selon la revendication 9, **caractérisé en ce que** les masses des morceaux sont déterminées dans l'ensemble de la fenêtre de détection dans son étendue transversale à la bande de convoyage par des signaux de capteurs électromagnétiques à résolution locale, les différentes mesures des morceaux en direction du convoyage étant définies dans la logique de décision à l'aide des profiles de niveau/dimension et masse, qui servent en fonction des mesures à attribuer les signaux de capteur reçus des différents capteurs de fluorescence à un morceau pour générer le signal commandant le dispositif de séparation.

11. Procédé de séparation de morceaux selon la revendication 10, **caractérisé en ce que**, pour l'émission du signal commandant le dispositif de séparation, la logique de décision attribue les profiles saisis de masse et de dimension à des classes prédéfinies d'objets dont les propriétés de matériau sont reprises à partir de données connues des différentes classes ou connues des moyennes de mesures par fluorescence précédentes.
